# EUROPÄISCHE PATENTSCHRIFT

(11) **EP 0 389 582 B1**
(45) Veröffentlichungstag und Bekanntmachung des Hinweises auf die Patenterteilung: **22.09.1993**
(21) Anmeldenummer: 89908799.3
(22) Anmeldetag: 08.08.1989
(51) Int. Cl.: B61F 5/38, B61F 5/24, B61F 5/44

(54) **DREHGESTELL FÜR SCHNELLFAHRENDE SCHIENENFAHRZEUGE**
BOGIE FOR HIGH-SPEED RAIL VEHICLES
BOGIE POUR VEHICULES SUR RAILS A HAUTE VITESSE

(30) Priorität: 30.08.1988 CH 3223/88
(43) Veröffentlichungstag der Anmeldung: 03.10.1990
(73) Patentinhaber: SIG Schweizerische Industrie-Gesellschaft, 8212 Neuhausen am Rheinfall (CH)
(72) Erfinder: SCHNEIDER, Richard, CH-8212 Neuhuasen a.R. (CH)
(74) Vertreter: Troesch, Hans Alfred
(86) Internationale Anmeldenummer: CH8900146
(87) Internationale Veröffentlichungsnummer: WO9002068

(56) Entgegenhaltungen:
- DE-A- 2 315 427
- DE-A- 2 421 874
- DE-A- 3 047 916
- DE-A- 3 635 804
- DE-C- 837 711
- FR-A- 2 123 030
- FR-A- 2 511 962

## Beschreibung

Die vorliegende Erfindung betrifft ein Drehgestell für schnellfahrende Schienenfahrzeuge mit der Kombination einer Selbststeuereinrichtung zur gegenseitigen Selbststeuerung zwecks radialer Einstellung der Radsätze zwischen der Selbststeuereinrichtung und dem Drehgestellrahmen angeordneter zusätzlicher Rückkhaltemittel.

Im Stand der Technik sind Einrichtungen bekannt, die den Sinuslauf der Radsätze eines Schienenfahrzeuges verhindern sollen. (DE-PS 934 453)
Weiter sind Drehgestelle von Schienenfahrzeugen bekannt, deren Radsätze mit ebenfalls bekannten Mitteln parallel geführt sind, um durch eine in Fahrzeuglängsrichtung steife bis starre Radsatzführung, insbesondere bei schnellfahrenden Fahrzeugen, einen stabilen Geradeauslauf sicherzustellen. (DE-PS 834 256) Durch zusätzliche Anordnung von Schlingerdämpfern kann die Ausdrehsteifigkeit zwischen Drehgestell und Wagenkasten erhöht werden und nachteilige Nebenwirkungen, welche sich auf geradem Gleis durch die aus dem Schlingern herrührenden Drehschwingungen ergeben, lassen sich so wirksam dämpfen. (DE-PS 2 042 458) Derart ausgerüstete Drehgestellfahrzeuge laufen zwar bei hohen Geschwindigkeiten genügend stabil, weisen aber in den Kurven einen unakzeptabel hohen Rad/Schiene-Verschleiss auf.

Neuere Entwicklungen versuchen, diese konträren Anforderungen von stabilem Lauf bei hohen Geschwindigkeiten und geringem Verschleiss in den Kurven zu vereinen und zwar durch die radiale Einstellung der Radsätze bei Bogenfahrt auf den Kurvenmittelpunkt hin. Hierzu bedient man sich bislang zweier im Stand der Technik bekannter Betriebsweisen, nämlich der gegenseitigen Selbststeuerung (EP- 0 221 667) oder der kastenseitigen Zwangssteuerung (EP- 0 072 328) der Radsätze. Als Nachteil beider Ausführungen hat sich gezeigt, dass die Radsätze speziell beim bogenein- und -auslauf einem gewissen Fehlsteuerungsbetrag unterliegen, welcher ebenfalls zu Rad/Schiene-Verschleiss führt und das Kurvenlaufverhalten verschlechtert. Jüngste praktische Untersuchungen haben darüber hinaus ergeben, dass bekannte Radsatzsteuerungen auf die kleinen, schnellen Ausdrehbewegungen, wie sie infolge Sinuslauf innerhalb des Spurspiels entstehen, bereits ansprechen.

So offenbart die FR-A 2 511 962 ein Drehgestell für schnellfahrende Schienenfahrzeuge, das die Kombination einer Selbststeuereinrichtung zur gegenseitigen Selbststeuerung zwecks radialer Einstellung der Radsätze und zwischen der Selbststeuereinrichtung und dem Drehgestellrahmen angeordneter, zusätzlicher Rückhaltemittel aufweist. Damit soll erreicht werden, dass die Radsätze eine erhöhte Längsstabilität haben, ohne dass die natürlichen selbstlenkenden Eigenschaften der Radsätze und die Stabilisierungswirkung der Aufhängung beeinträchtigt werden.

Auch diese Lösung führt zu stabilitätsmindernden und verschleissverursachenden Fehlsteuerungen der Radsätze.

Für die Optimierung eines Drehgestells bezüglich Laufstabilität und Kurvenfahrverhalten sind somit von ausschlaggebender Bedeutung:
- die Biegesteifigkeit zwischen den beiden Radsätzen
- die Schersteifigkeit zwischen den beiden Radsätzen
- die Ausdrehsteifigkeit zwischen Drehgestell und Wagenkasten.

Aufgabe der Erfindung ist nun die Schaffung eines Drehgestells für ein schnellfahrendes Schienenfahrzeug, welches auch bei hohen Fahrgeschwindigkeiten einen stabilen und gleisschonenden Fahrzeuglauf aufweist, indem die Radsätze ausschliesslich bei Kurvenfahrt radial eingestellt werden.

Gelöst wird die Aufgabe durch die Trennung der dynamischen Bewegungen aus dem Sinuslauf von den quasi-statischen Bewegungen der Kurvenfahrt, wie dies der Wortlaut des Anspruchs 1 erkennen lässt.

Die Erfindung wird anschliessend beispielsweise anhand einer Zeichnung erläutert.

Es zeigen:
- Fig. 1: eine perspektivische Darstellung der erfindungsgemässen Konstruktion eines Drehgestells mit einer Steuereinrichtung für die gegenseitige Selbststeuerung der Radsätze, versehen mit Rückhaltemitteln und einer Entkoppelungsvorrichtung,
- Fig. 2: eine perspektivische Darstellung eines Drehgestells analog desjenigen gemäss Fig. 1, mit einer Variante in bezug auf die Entkoppelungsvorricntung,
- Fig. 3: eine perspektivische Darstellung analog den Fig. 1 und 2 eines Drehgestells mit einer Steuereinrichtung für die kastenseitige Zwangssteuerung der Radsätze, versehen mit Rückhaltemitteln und einer Entkoppelungsvorrichtung.

Ein erstes Anwendungsbeispiel ist in Fig. 1 dargestellt, bei dem ein Drehgestell 1 mit je einer Selbststeuereinrichtung 11, 11' zur gegenseitigen Selbststeuerung der beiden Radsätze 5, 5' versehen ist. Hierbei ist ein Drehgestellrahmen 2, einerseits über bekannte Führungs-, Federungs- und Dämpfungsmittel auf den Radsätzen 5, 5' abgestützt, andererseits trägt und führt dieser Drehgestellrahmen 2 mit analogen Mitteln der Sekundärfederstufe einen dazugehörenden Wagenkasten 1O. Der Drehgestellrahmen 2 ist mit zwei Drehlagern 3, 3' versehen, in welchen je ein Lenkerhebel 12, 12' der beidseits am Drehgestellrahmen 2 angeordneten Selbststeuereinrichtungen 11, 11' gelagert ist. Die beiden Lenkerhebel 12, 12' sind durch ein torsions- und biegesteifes Rohr 13 im Bereich ihrer beiden oberen Gelenkpunkte 14, 14' untereinander verbunden. Ferner sind bei der Steuereinrichtung 11 der obere Gelenkpunkt 14 des Lenkerhebels 12 mittels einer Lenkerstange 15 mit dem Radsatz 5' in einem Anlenkpunkt 18 und ein unterer Gelenkpunkt 19 des Lenkerhebels 12 mittels einer Lenkerstange 16 mit dem Radsatz 5 in einem Anlenkpunkt 17 verbunden. Umgekehrt ist bei der Steuereinrichtung 11' der obere Gelenkpunkt 14' des Lenkerhebels 12' mittels einer Lenkerstange 16' mit dem Radsatz 5 in einem Anlenkpunkt 17' und ein unterer Gelenkpunkt 19' des Lenkerhebels 12' mittels einer Lenkerstange 15' mit dem Radsatz 5' in einem Anlenkpunkt 18' verbunden. Die Steuereinrichtung 11, 11' stellt die geometrische Koppelung der beiden Radsätze 5, 5' untereinander, zum Zwecke der gegenseitigen Selbststeuerung bei Kurvenfahrt, dar.

Für die Dämpfung der dynamischen Drehbewegungen innerhalb des Spurspiels, welche aus dem Sinuslauf der Radsätze 5, 5' herrühren, ist mindestens eine der Steuereinrichtungen 11 bzw. 11' mit zusätzlichen Rückhaltemitteln 6 versehen. Als Rückhaltemittel 6 ist mindestens ein Dämpfer, der vorzugsweise eine trockene Reibungskennlinie aufweist, beispielsweise am oberen Gelenkpunkt 14 bzw. 14' zwischen dem Lenkerhebel 12 bzw. 12' und einem Anlenkpunkt 7 am Drehgestellrahmen 2 vorgesehen. Der Anlenkpunkt links in Fig. 1 ist nicht dargestellt.

Alternativ können die Rückhaltemittel 6 in Form mindestens eines Dämpfers mit trockener Reibungskennlinie auch direkt von dem torsions- und biegesteifen Rohr 13, z.B. in dessen Mitte angeordnet, zum Drehgestellrahmen 2 führen.

Ausserdem ist die Selbststeuereinrichtung 11, 11' für die Dämpfung der Schlingerbewegungen des Drehgestells 1 zwischen diesem und dem Wagenkasten 10 mit einer Drehhemmungsvorrichtung 31 versehen, die eine hydraulische Drehhemmung mit mechanischer Entkoppelung der Dämpfungswirkung für alle Bewegungsrichtungen, ausser der Drehung um eine vertikale Achse, bewirkt.

Hierzu ist am Wagenkasten 10 eine starre Verbindungswelle 34 in zwei Drehlagern 33 gelagert. An der Verbindungswelle 34 sind zwei äussere Hebel 35 und ein innerer Hebel 36 befestigt. Zwischen den beiden äusseren Hebeln 35 und dem torsions- und biegesteifen Rohr 13 der Selbststeuereinrichtung 11, 11' ist über die jeweiligen Gelenkpunkte 37 je ein hydraulischer Schlingerdämpfer 39 angeordnet.

Ueber analoge Gelenkpunkte 37 ist der innere Hebel 36 der Verbindungswelle 34 mittels einer starren Verbindungsstange 38 wieder mit dem Drehgestellrahmen 2 verbunden.

Fig. 2 zeigt in bezug auf die Entkoppelungsvorrichtung eine vereinfachte Variante eines mit einer Steuereinrichtung für die gegenseitige Selbststeuerung der Radsätze und Rückhaltemitteln ausgerüsteten Drehgestells.

Hierbei ist eine unter Fig. 1 beschriebene Selbststeuereinrichtung 11, 11', mit Rückhaltemitteln 6 kombiniert, die der Dämpfung der dynamischen Drehbewegungen der Radsätze 5, 5' dienen, welche von deren Sinuslauf herrühren.

Für die Dämpfung der Schlingerbewegungen des Drehgestells 1 zwischen diesem und dem Wagenkasten 10 ist die Selbststeuereinrichtung 11, 11' mit einer Drehhemmungsvorrichtung 51 versehen, die eine hydraulische Drehhemmung mit mechanischer Entkoppelung der Dämpfungswirkung für alle Bewegungsrichtungen, ausser der Drehung um eine vertikale Achse, bewirkt.

Hierzu ist am Wagenkasten 10 eine starre Verbindungswelle 54 in Zwei Drehlagern 33 gelagert, die zwei äussere Hebel 35 aufweist. Zwischen diesen und dem torsions- und biegesteifen Rohr 13 der Selbststeuereinrichtung 11, 11' sind über die jeweiligen Gelenkpunkte 37 auf einer Seite ein hydraulischer Schlingerdämpfer 39 und auf der anderen Seite eine starre Verbindungsstange 58 angeordnet.

Die so angeordneten Rückhaltemittel 6 bewirken eine kombinierte Steuerungs- und Drehhemmung und vereinen bei der gegenseitigen Selbststeuerung der Radsätze mit einem Minimalbedarf von hydraulischen Dämpfern die konträren Anforderungen einer laufstabilen Geradeausfahrt und einer gleisschonenden Kurvenfahrt.

Als Alternative kann das in den Fig. 1 und 2 gezeigte torsions- und biegesteife Rohr 13 je nach den baulichen Gegebenheiten des Drehgestells 1 auch im Bereich der Drehlager 3, 3' oder bei den unteren Gelenkpunkten 19, 19' angeordnet, die beiden Lenkerhebel 12, 12' miteinander verbinden.

Ein weiteres Anwendungsbeispiel ist in Fig. 3 dargestellt, bei dem ein Drehgestell 1 mit je einer Zwangssteuereinrichtung 21, 21' zur kastenseitigen Zwangssteuerung der beiden Radsätze 5, 5' versehen ist. Hierbei ist ein Drehgestellrahmen 2, einerseits mit bekannten Führungs-, Federungs- und Dämpfungsmitteln versehen, auf den Radsätzen 5, 5' abgestützt, andererseits trägt und führt dieser Drehgestellrahmen 2 mit analogen Mitteln der Sekundärfederstufe einen dazugehörigen Wagenkasten 10. Der Drehgestellrahmen 2 ist mit zwei Drehlagern 3, 3' versehen, in welchen je ein Lenkerhebel 22, 22' der beidseits am Drehgestellrahmen 2 angeordneten Zwangssteuereinrichtungen 21, 21' gelagert ist. Bei jeder Steuereinrichtung 21, 21' sind je ein mittlerer Gelenkpunkt 30, 30' des Lenkerhebels 22, 22' mittels einer Lenkerstange 25, 25' mit dem Radsatz 5' in einem Anlenkpunkt 17, 17' und je ein unterer Gelenkpunkt 29, 29' des Lenkerhebels 22, 22' mittels einer Lenkerstange 26, 26' mit dem Radsatz 5 in einem Anlenkpunkt 18, 18' verbunden.

Weiterhin ist je ein oberer Gelenkpunkt 24, 24' der Lenkerhebel 22, 22' mittels je einer Lenkerstange 20, 20' über die Gelenkpunkte 37 mit je einem äusseren Hebel 35 einer wagenkastenseitig angebrachten Drehhemmungsvorrichtung 41 verbunden. Diese besteht aus einer in zwei Drehlagern 33 kastenseitig gelagerten Verbindungswelle 44, deren innerer Hebel 36 über die Umlenkpunkte 37 mittels einer starren Verbindungsstange 38 wieder mit dem Drehgestellrahmen 2 verbunden ist.

Somit stellt die Zwangssteuereinrichtung 21, 21' die geometrische Koppelung der beiden Radsätze 5, 5' mit dem Wagenkasten 10 zum Zwecke einer kastenseitigen Zwangssteuerung bei Kurvenfahrt dar.

Für die Dämpfung der dynamischen Drehbewegungen innerhalb des Spurspiels, welche aus dem Sinuslauf der Radsätze 5, 5' herrühren, ist mindestens eine der Steuereinrichtungen 21 oder 21' mit zusätzlichen Rückhaltemitteln 6 versehen. Als Rückhaltemittel 6 ist mindestens ein Dämpfer, der vorzugsweise eine trockene Reibungskennlinie aufweist, beispielsweise am oberen Gelenkpunkt 28 zwischen dem Lenkerhebel 22 bzw. 22' und einem Anlenkpunkt 7 am Drehgestellrahmen vorgesehen.

Gleichzeitig werden von den in der Kombination mit der Drehhemmungsvorrichtung 41 angebrachten Rückhaltemitteln 6 die quasi-statischen Ausdrehbewegungen, wie sie beim Befahren von Kurven zwischen Wagenkasten 1O und Drehgestell 1 auftreten, zugelassen und die Radsätze 5, 5', werden stetig und analog dem Kurvenverlauf durch die Zwangssteuereinrichtung 21, 21' auf den Kurvenmittelpunkt hin eingestellt.

Die so angeordneten Rückhaltemittel 6 bewirken eine kombinierte Steuerungs- und Drehhemmung und vereinen bei der kastenseitigen Zwangssteuerung der Radsätze mit einem Minimalbedarf an hydraulischen Dämpfern die konträren Anforderungen einer laufstabilen Geradeausfahrt und einer gleisschonenden Kurvenfahrt.

Die am Wagenkasten 10 angebrachte Drehhemmungsvorrichtung 41 bewirkt zusätzlich die mechanische Entkoppelung der hydraulischen Drehhemmung für alle Bewegungsrichtungen, ausser der Drehung um eine vertikale Achse.

Durch die jeweils mechanische Entkoppelung der hydraulischen Drehhemmung mit den Drehhemmungsvorrichtungen 31, 41, 51 bleiben z.B. etwaige Längsbewegungen, wie sie aus Elastizitäten der Sekundärfederstufe zwischen Drehgestell 1 und Wagenkasten 10 herrühren können, ohne Einfluss auf das übrige System.

Ein Weglassen der Verbindungsstange 38 der mechanischen Entkoppelung hingen würde, unter dem Einfluss der genannten Längsbewegungen, zu einer unkontrollierten, an sich parallelen Bewegung der Radsätze 5, 5' zueinander in Gleisachse führen.

Durch die Anordnung einer Steuereinrichtung mit Rückhaltemitteln und Entkoppelungsvorrichtung wird ein Drehhemmungseffekt um die vertikale Achse genutzt, um eine Fehlsteuerung der Radsätze zu vermeiden und gleichzeitig die Laufstabilität des Drehgestells auch bei hohen Geschwindigkeiten zu gewährleisten.

Die mit Rückhaltemitteln versehene Steuereinrichtung stellt bei der gegenseitigen Selbststeuerung die geometrische Koppelung der Radsätze eines Drehgestells untereinander dar. Die Ausführungsvariante einer mit Rückhaltemitteln versehenen kastenseitigen Zwangssteuerung stellt die geometrische Koppelung der Radsätze eines Drehgestells mit dem Wagenkasten dar und reagiert nur auf die Ausdrehbewegung zwischen Drehgestell und Wagenkasten infolge Kurvenfahrt.

Aufgrund ihrer erfindungsgemässen Ausführung ist die mit Rückhaltemitteln versehene Steuereinrichtung für beide genannten Betriebsweisen selbsttätig in der Lage, zu unterscheiden, ob diese Ausdrehbewegung von dem Befahren einer Kurve oder dem Schlingern aus dem Sinuslauf herrührt.

So werden durch die Steuereinrichtung die grossen, langsamen Ausdrehbewegungen, wie sie beim Befahren von Kurven auftreten, in eine radiale Einstellung der Radsätze auf den Kurvenmittelpunkt hin umgesetzt. Im Bereich der kleinen, schnellen Ausdrehbewegungen, wie sie infolge Sinuslauf innerhalb des Spurspiels entstehen, wird die Steuereinrichtung jedoch von den vorgesehenen Rückhaltemitteln blockiert.

Die Rückhaltemittel sind ihrerseits in Verbindung mit einer Entkoppelungsvorrichtung angeordnet, welche die Entkoppelung der Rückhaltemittel für alle Bewegungsrichtungen, ausser bei der Drehung des Drehgestells um seine vertikale Achse, bewirkt.

Die Rückhaltemittel besitzen die Charakteristik einer trockenen Reibungskennlinie und erhöhen damit die Drehsteifigkeit zwischen Drehgestell und Wagenkasten. Hierdurch werden die dynamischen Drehbewegungen innerhalb des Spurspiels, welche aus dem Sinuslauf herrühren, sowohl in der Geraden als auch bei Kurvenfahrt gedämpft und zur Vermeidung von Fehlsteuerungen der Radsätze nicht auf die Steuereinrichtung übertragen, während die quasi-statischen Ausdrehbewegungen bei Kurvenfahrt von der Wirkung der Rückhaltemittel unbeeinflusst bleiben.

Derartige gleisschonende Drehgestelle erfüllen ein seit langem bestehendes unbefriedigtes Bedürfnis, indem sie die konträren Anforderungen vereinen und bei hohen Geschwindigkeiten eine gute Laufstabilität aufweisen sowie den Verschleiss bei Kurvenfahrt auf ein Minimum reduzieren.

## Patentansprüche

1. Drehgestell für schnellfahrende Schienenfahrzeuge mit der Kombination einer Selbststeuereinrichtung (11, 11') zur gegenseitigen Selbststeuerung zwecks radialer Einstellung der Radsätze (5, 5'), zwischen der Selbststeuereinrichtung (11, 11') und dem Drehgestellrahmen (2) angeordneter zusätzlicher Rückhaltemittel (69), dadurch gekennzeichnet, dass das Drehgestell eine Drehhemmungsvorrichtung (31, 51) aufweist, welche die Selbststeuereinrichtung mit dem Wagenkasten (1O) verbindet.

2. Drehgestell für schnellfahrende Schienenfahrzeuge, gekennzeichnet durch die Kombination einer Zwangssteuereinrichtung (21, 21') zur kastenseitigen Zwangssteuerung der Radsätze (5, 5'), zwischen der Zwangssteuereinrichtung (21, 21') und dem Drehgestellrahmen (2) angeordneter zusätzlicher Rückhaltemittel (6) und einer zwischen der Zwangssteuereinrichtung (21, 21') und dem Wagenkasten (1O) angeordneten Drehhemmungsvorrichtung (41).

3. Drehgestell nach Anspruch 1, dadurch gekennzeichnet, dass die Selbststeuereinrichtung (11, 11') in je einem Drehlager (3, 3') beidseits am Drehgestellrahmen (2) gelagert ist und dass sie zwei Lenkerhebel (12, 12') aufweist, welche torsions- und biegesteif, z.B. mittels eines Rohres (13), untereinander verbunden sind.

4. Drehgestell nach Anspruch 1, dadurch gekennzeichnet, dass bei der Selbststeuereinrichtung (11) auf einer oder beiden Längsseiten des Drehgestells (1) ein oberer Gelenkpunkt (14') des Lenkerhebels (12') mittels einer Lenkerstange (16') mit dem einen Radsatz (5) in einem Anlenkpunkt (17') und ein unterer Gelenkpunkt (19') des Lenkerhebels (12') mittels einer anderen Lenkerstange (15') mit dem anderen Radsatz (5') in einem Anlenkpunkt (18') verbunden sind.

5. Drehgestell nach Anspruch 1, dadurch gekennzeichnet, dass bei der Selbststeuereinrichtung (11, 11') der obere Gelenkpunkt (14) des Lenkerhebels (12) mittels einer Lenkerstange (15) mit dem einen Radsatz (5') in einem Anlenkpunkt (18) und ein unterer Gelenkpunkt (19) des Lenkerhebels (12) mittels einer Lenkerstange (16) mit dem Radsatz (5) in einem Anlenkpunkt (17) verbunden sind.

6. Drehgestell nach den Ansprüchen 1 bis 5, dadurch gekennzeichnet, dass mindestens eine Steuereinrichtung (11 11'; 21, 21') zur Dämpfung der dynamischen Bewegungen der Radsätze (5, 5') mit zusätzlichen Rückhaltemitteln (6) versehen ist, welche in Form von mindestens einem Dämpfer, der vorzugsweise eine trockene Reibungskennlinie aufweist, zwischen der Steuereinrichtung (11, 11'; 21, 21') und einem Anlenkpunkt (7) am Drehgestellrahmen (2) angeordnet ist.

7. Drehgestell nach den Ansprüchen 1 bis 6, dadurch gekennzeichnet, dass eine Steuereinrichtung (11, 11'; 21, 21') zur Dämpfung der Schlingerbewegungen des Drehgestells (1) zwischen diesem und dem Wagenkasten (1O) mit einer Drehhemmungsvorrichtung (31; 41; 51) versehen ist.

8. Drehgestell nach den Ansprüchen 1, 3-7, gekennzeichnet durch eine Drehhemmungsvorrichtung (31) mit einer starren Verbindungswelle (34), die, in zwei Drehlagern (33) am Wagenkasten (1O) gelagert, zwei äussere Hebel (35) besitzt, zwischen denen und der Selbststeuereinrichtung (11, 11') über Gelenkpunkte (37) je ein hydraulischer Schlingerdämpfer (39) angeordnet ist und bei welcher Verbindungswelle (34) ein innerer Hebel (36) über weitere Gelenkpunkte (37) mittels einer starren Verbindungsstange (38) mit dem Drehgestellrahmen (2) verbunden ist.

9. Drehgestell nach den Ansprüchen 1, 3-7, durch gekennzeichnet, dass eine Drehhemmmungsvorrichtung (51) eine starre Verbindungswelle (54) aufweist, die, in zwei Drehlagern (33) am Wagenkasten (1O) gelagert, zwei äussere Hebel (35) besitzt, zwischen denen und der Selbststeuereinrichtung (11, 11') über Gelenkpunkte (37) auf einer Drehgestellseite ein hydraulischer Schlingerdämpfer (39) und auf der anderen Drehgestellseite eine starre Verbindungsstange (58) angeordnet ist. (Fig. 2)

10. nach den Ansprüchen 2, 6 oder 7, dadurch gekennzeichnet, dass eine Steuereinrichtung (21, 21') mit ihren Lenkerhebeln (22, 22') in je einem Drehlager (3, 3') beidseits am Drehgestellrahmen (2) gelagert ist und je ein mittlerer Gelenkpunkt (3O, 30') des Lenkerhebels (22, 22') mittels einer Lenkerstange (25, 25') mit dem einen Radsatz (5) in einem Anlenkpunkt (17, 17') sowie je ein unterer Gelenkpunkt (29, 29') des Lenkerhebels (22, 22') mittels einer Lenkerstange (26, 26') mit dem anderen Radsatz (5') in einem Anlenkpunkt (18, 18') und je ein oberer Gelenkpunkt (24, 24') des Lenkerhebels (22, 22') mittels einer Lenkerstange (2O, 20') über Gelenkpunkte (37, 37') mit je einem äusseren Hebel (35, 35') einer am Wagenkasten (10) angebrachten Drehhemmungsvorrichtung (41) verbunden sind.

11. Drehgestell, den Ansprüchen, 1 10, dadurch gekennzeichnet, dass Mittel vorgesehen sind, um dieses mit einem Wagenkasten zu kombinieren bzw. zu verbinden.

## Claims

1. Bogie for high-speed rail vehicles, combining an automatic steering device (11, 11') for two-way automatic steering for the purpose of radial adjustment of the wheel sets (5, 5'), and extra restraining means (69) disposed between the automatic steering device (11, 11') and the bogie frame (2), characterised in that the bogie has a rotation locking device (31, 51) connecting the automatic steering device to the carriage body (10).

2. Bogie for high-speed rail vehicles, characterised by the combination of a positive steering device (21, 21') for positive steering of the wheel sets (5, 5') from the body, extra restraining means (6) disposed between the positive steering device (21, 21') and the bogie frame (2), and a rotation locking device (41) disposed between the positive steering device (21, 21') and the carriage body (10).

3. Bogie according to claim 1, characterised in that the automatic steering device (11, 11') is mounted on either side of the bogie frame (2) in a respective rotary bearing (3, 3') and in that it has two link levers (12, 12'), which are connected together in a torsion-resistant and bend-resistant manner, e.g. by means of a tube (13).

4. Bogie according to claim 1, characterised in that, in the automatic steering device (11) on one or both longitudinal sides of the bogie (1), an upper pivotal point (14') of the link lever (12') is connected by means of a link rod (16') to the one wheel set (5) at a coupling point (17'), and a lower pivotal point (19') of the link lever (12') is connected by means of another link rod (15') to the other wheel set (5') at a coupling point (18').

5. Bogie according to claim 1, characterised in that, in the automatic steering device (11, 11'), the upper pivotal point (14) of the link lever (12) is connected by means of a link rod (15) to the one wheel set (5') at a coupling point (18), and a lower pivotal point (19) of the link lever (12) is connected by means of a link rod (16) to the wheel set (5) at a coupling point (17).

6. Bogie according to claims 1 to 5, characterised in that in order to damp the dynamic motions of the wheel sets (5, 5'), at least one steering device (11, 11'; 21, 21') is provided with extra restraining means (6), which are disposed on the bogie frame (2) in the form of at least one damper, preferably having a dry friction characteristic curve, between the steering device (11, 11'; 21, 21') and a coupling point (7).

7. Bogie according to claims 1 to 6, characterised in that a steering device (11, 11'; 21, 21') for damping the rolling motions of the bogie (1) is provided with a rotation locking device (31; 41; 51) between the bogie (1) and the carriage body (10).

8. Bogie according to claims 1 and 3-7, characterised by a rotation locking device (31) with a rigid connecting shaft (34) which, mounted in two rotary bearings (33) on the carriage body (10), has two outer levers (35), between which and the automatic steering device (11, 11') a respective hydraulic rolling-motion damper (39) is mounted via pivotal points (37), and in the case of which connecting shaft (34) an inner lever (36) is connected to the bogie frame (2) via further pivotal points (37) by means of a rigid connecting rod (38).

9. Bogie according to claims 1 and 3-7, characterised in that a rotation locking device (51) has a rigid connecting shaft (54) which, mounted in two rotary bearings (33) on the carriage body (10), has two outer levers (35), between which and the automatic steering device (11, 11') a respective hydraulic rolling-motion damper (39) is mounted on one side of the bogie via pivotal points (37), and a rigid connecting rod (58) is mounted on the other side of the bogie. (Fig. 2)

10. Bogie according to claims 2, 6 or 7, characterised in that a steering device (21, 21') is mounted by its link levers (22, 22') in a respective rotary bearing (3, 3') on either side of the bogie frame (2), and a respective central pivotal point (30, 30') of the link lever (22, 22') is connected by means of a link rod (25, 25') to the one wheel set (5) at a coupling point (17, 17'), and a respective lower pivotal point (29, 29') of the link lever (22, 22') is connected by means of a link rod (26, 26') to the other wheel set (5') at a coupling point (18, 18'), and a respective upper pivotal point (24, 24') of the link lever (22, 22') is connected by means of a link rod (20, 20') via pivotal points (37, 37') to a respective outer lever (35, 35') of a rotation locking device (41) mounted on the carriage body (10).

11. Bogie according to claims 1-10, characterised in that means are provided for connecting the bogie to or combining the bogie with a carriage body.

## Revendications

1. Bogie pour véhicules sur rails à grande vitesse, en combinaison avec un dispositif de commande automatique (11, 11') pour l'autoguidage réciproque pour un réglage radial des essieux montés (5, 5'), et de moyens de retenue (69) supplémentaires disposés entre le dispositif de commande automatique (11, 11') et le châssis de bogie (2), caractérisé en ce que le bogie présente un dispositif empêchant la rotation (31, 51), qui relie le dispositif de commande automatique à la caisse de wagon (10).

2. Bogie pour véhicules sur rails à grande vitesse, caractérisé par la combinaison d'un dispositif de commande forcée (21, 21') pour la commande forcée des essieux montés (5, 5') côté caisse, de moyens de retenue (6) supplémentaires disposés entre le dispositif de commande forcée (21, 21') et le châssis de bogie (2), et d'un dispositif empêchant la rotation (41), disposé entre le dispositif de commande forcée (21, 21') et la caisse de wagon (10).

3. Bogie selon la revendication 1, caractérisé en ce que le dispositif de commande automatique (11, 11') est monté chaque fois dans un palier de pivotement (3, 3') des deux côtés, sur le châssis de bogie (2), et en ce qu'il présente deux bras oscillants (12, 12') qui sont reliés entre eux d'une manière résistant à la torsion et à la flexion, par exemple au moyen d'un tube (13).

4. Bogie selon la revendication 1, caractérisé en ce que, pour le dispositif de commande automatique (11), d'un ou des deux côtés longitudinaux du bogie (1), un point d'articulation supérieur (14') du bras oscillant (12') est relié, au moyen d'une bielle directrice (16'), à un essieu monté (5), en un point d'articulation (17'), et en ce qu'un point d'articulation inférieur (19') du bras oscillant (12') est relié au moyen d'une autre bielle directrice (15') à l'autre essieu monté (5'), en un point d'articulation (18').

5. Bogie selon la revendication 1, caractérisé en ce que pour le dispositif de commande automatique (11, 11'), le point d'articulation supérieur (14) du bras oscillant (12) est relié par une bielle directrice (15) à un essieu monté (5'), en un point d'articulation (18), tandis qu'un point d'articulation inférieur (19) du bras oscillant (12) est relié par une bielle directrice (16) à l'essieu monté (5), en un point d'articulation (17).

6. Bogie selon les revendications 1 à 5, caractérisé en ce qu'au moins un dispositif de commande (11, 11' ; 21, 21') est muni de moyens de retenue (6) supplémentaires pour l'amortissement des mouvements dynamiques des essieux montés (5, 5'), ces moyens sous la forme d'au moins un amortisseur qui présente de préférence une caractéristique de friction sèche, étant disposés entre le dispositif de commande (11, 11' ; 21, 21') et un point d'articulation (7) sur le châssis de bogie (2).

7. Bogie selon les revendications 1 à 6, caractérisé en ce qu'un dispositif de commande (11, 11' ; 21, 21') est muni d'un dispositif empêchant la rotation (31 ; 41 ; 51), pour l'amortissement des mouvements de roulis du bogie (1), entre celui-ci et la caisse de wagon (10).

8. Bogie selon les revendications 1, 3 à 7, caractérisé par un dispositif empêchant la rotation (31) comportant un arbre de liaison (34) rigide, qui possède deux leviers extérieurs (35) montés dans deux paliers de pivotement (33) sur la caisse de wagon (10), et entre lesquels et le dispositif de commande automatique (11, 11') un amortisseur hydraulique de roulis (39) est chaque fois disposé par l'intermédiaire de points d'articulation (37) et, pour cet arbre de liaison (34) un levier intérieur (36) est relié par l'intermédiaire d'autres points d'articulation (37), au moyen d'une tige de raccordement rigide (38), au châssis de bogie (2).

9. Bogie selon les revendications 1, 3 à 7, caractérisé en ce qu'un dispositif empêchant la rotation (51) présente un arbre de liaison rigide (54) qui possède deux leviers extérieurs (35) montés dans deux paliers de pivotement (33) sur la caisse de wagon (10) et entre lesquels et le dispositif de commande automatique (11, 11') un amortisseur hydraulique de roulis (39) est disposé d'un côté du bogie et une tige de raccordement rigide (58) est disposée de l'autre côté du bogie et ce, par l'intermédiaire de points d'articulation (37). (Figure 2).

10. Bogie selon les revendications 2, 6 ou 7, caractérisé en ce qu'un dispositif de commande (21, 21') est monté par ses bras oscillants (22, 22') chaque fois dans un palier de pivotement (3, 3') des deux côtés contre le châssis de bogie (2) et en ce que chaque fois un point d'articulation médian (30, 30') du bras oscillant (22, 22') est relié au moyen d'une bielle directrice (25, 25') à un essieu monté (5) en un point d'articulation (17, 17') ainsi que chaque fois un point d'articulation inférieur (29, 29') du bras oscillant (22, 22') est relié au moyen d'une bielle directrice (26, 26') à l'autre essieu monté (5') en un point d'articulation (18, 18'), et en ce que chaque fois un point d'articulation supérieur (24, 24') du bras oscillant (22, 22') est relié au moyen d'une bielle directrice (20, 20') par l'intermédiaire de points d'articulation (37, 37') avec chaque fois un levier extérieur (35, 35') d'un dispositif empêchant la rotation (41) monté contre la caisse de wagon (10).

11. Bogie selon les revendications 1 à 10, caractérisé en ce que des moyens sont prévus pour combiner ou relier celui-ci avec une caisse de wagon.
